# FASCICULE DE BREVET EUROPEEN

(11) **EP 0 411 098 B1**
(45) Date de publication et mention de la délivrance du brevet: **29.09.1993**
(21) Numéro de dépôt: 90903378.9
(22) Date de dépôt: 12.02.1990
(51) Int. Cl.: B05B 5/16, B05B 12/14

(54) **INSTALLATION DE PROJECTION DE PRODUIT DE REVETEMENT A DEBIT CONTROLE**
FARBSPRITZANLAGE MIT KONTROLLIERTEM DURCHFLUSS
ARRANGEMENT FOR THE PROJECTION OF A CONTROLLED-FLOW COATING PRODUCT

(30) Priorité: 13.02.1989 FR 8901821
(43) Date de publication de la demande: 06.02.1991
(73) Titulaire: SAMES S.A., F-38240 Meylan (FR)
(72) Inventeur: FRENE, André, F-38210 Vourey (FR); PRUS, Eric, F-38100 Grenoble (FR); THOME, Caryl, F-38120 Saint-Egrève (FR)
(74) Mandataire: CABINET BONNET-THIRION
(86) Numéro de dépôt international: FR9000100
(87) Numéro de publication internationale: WO9009244

(56) Documents cités:
- EP-A- 0 265 748
- EP-A- 0 292 778
- DE-A- 2 450 867

## Description

L'invention se rapporte à une installation de projection par voie électrostatique de produit de revêtement, tel que par exemple une peinture ou un vernis, à débit contrôlé; elle propose des perfectionnements permettant de contrôler avec précision le débit dudit produit de revêtement pendant une phase de projection et la quantité stockée, sans que les éléments de mise en circulation de ce dernier ou les éléments de mesure du débit ou de la quantité stockée risquent d'être détériorés par ledit produit. Elle concerne plus particulièrement une installation de ce type permettant de changer très rapidement de produit de revêtement.

Pour revêtir, en particulier automatiquement et de façon satisfaisante des objets par projection de produit de revêtement pulvérisé, il est souhaitable d'adapter en permanence le débit du produit de revêtement alimentant le projecteur, en fonction de la surface à recouvrir par unité de temps. A titre d'exemple, dans le cas d'une carrosserie d'automobile défilant à vitesse constante devant des projecteurs fixes ou animés de mouvements de balayage plus ou moins complexes, le débit de produit de revêtement doit être plus faible, toutes choses égales par ailleurs, lorsqu'on peint les montants de portière que lorsqu'on peint des surfaces plus grandes comme des capots ou des toits, par exemple. Par conséquent, idéalement, le débit de peinture doit pouvoir être modifié à volonté tout au long d'une phase de pulvérisation. De plus, suivant la couleur de la peinture, la quantité nécessaire pour peindre un objet donné peut varier. Dans un système à changement de couleur connu, où la quantité de peinture nécessaire pour peindre un objet ou un groupe d'objets dans une couleur prédéterminée, est stockée momentanément dans un réservoir intermédiaire, on est généralement confronté au double problème du contrôle du débit de peinture pendant la phase de pulvérisation et du dosage de la quantité de peinture nécessaire, à introduire dans le réservoir intermédiaire avant la phase de pulvérisation.

Or, ce type d'installation a réservoir(s) intermédiaire(s) constitue une solution attrayante dans le cas de l'application électrostatique de produits de revêtement électriquement conducteurs, comme certaines peintures métallisées ou des peintures à base d'eau. Il est alors plus facile d'isoler électriquement le réservoir intermédiaire et le projecteur, des autres sous-ensembles nécessairement reliés à la terre, pendant une phase de pulvérisation où le projecteur est nécessairement porté à une haute tension.

De nombreuses installations à réservoir(s) intermédiaire(s), prévues pour l'application électrostatique ou non, sont connues. A titre d'exemple, on peut citer la demande de brevet français N° 2 572 662.

On connaît également du document EP 0 292 778 une installation adaptée au changement rapide de produit de revêtement et comportant deux branches en parallèle agencées entre une unité de changement de produit de revêtement et le projecteur relié à une source de haute tension, chaque branche incluant un réservoir intermédiaire dans lequel il est possible d'introduire une quantité prédéterminée de produit de revêtement pour l'isoler du potentiel de la terre. On alimente le projecteur à partir d'un réservoir intermédiaire sélectionné en appliquant à ce dernier une pression d'air.

Dans un tel contexte, il est possible de gérer le débit de produit de revêtement et ses variations ainsi qu'éventuellement le dosage de produit de revêtement introduit dans un réservoir intermédiaire, à partir d'un ordinateur. Encore faut-il que les organes assurant le contrôle du débit et/ou du dosage, soient performants et fiables dans le temps. Lorsque ces organes (pompes, régulateurs de débit, capteurs de débit, etc...) sont insérés dans des circuits de circulation des produits de revêtement, ils doivent être très performants et donc onéreux pour atteindre la fiabilité et la longévité requises. On peut notamment mettre en cause les phénomènes suivants:
- Le produit à pulvériser peut être abrasif et/ou chimiquement agressif. Par conséquent, des organes de précision assurant le dosage et le contrôle du débit, tels que les pompes, les capteurs à engrenage, les régulateurs de pression, doivent pouvoir résister à l'action de tels produits.
- Le produit à projeter peut être un liquide non Newtonien (c'est le cas de certaines peintures à l'eau notamment). Dans ce cas, le contrôle du débit par l'intermédiaire du contrôle de la pression en amont d'un ajutage calibré n'est plus possible. Il faut donc recourir à d'autres dispositifs tels que les pompes et/ou capteurs à engrenage, lesquels sont particulièrement sensibles à la nature du produit qui les traverse (notamment ses caractéristiques abrasives). Le problème devient difficile à résoudre lorsqu'on désire mettre en oeuvre une application électrostatique d'une peinture à base d'eau avec changement de couleur rapide car on se trouve à la fois confronté aux difficultés de dosage, d'isolement et d'utilisation d'un produit relativement abrasif.

L'invention propose une solution globalement satisfaisante vis-à-vis de tous ces problèmes grâce à l'intégration d'un type particulier de réservoir intermédiaire dans une installation conçue pour permettre de changer très rapidement de produit de revêtement, ce qui constitue une nécessité absolue dans certains domaines industriels, notamment l'industrie automobile. L'invention permet d'éviter, dans une telle installation de mettre les organes de commande ou de mesure vulnérables en contact avec le produit de revêtement en les plaçant dans un circuit hydraulique de commande de débit et/ou de dosage associé à chaque réservoir intermédiaire.

Plus précisément, l'invention concerne donc une installation de projection de produit de revêtement comportant au moins un projecteur relié à une source de haute tension réglable ou interruptible et placé en regard d'un emplacement ou trajet de passage d'un objet à revêtir et des réservoirs intermédiaires susceptibles de recevoir chacun une quantité prédéterminée d'un tel produit et connecté pour alimenter ledit projecteur, comportant deux branches de distribution dudit produit de revêtement, composées de conduits en matériau isolant et agencées en parallèle entre une unité de changement de produit de revêtement et ledit projecteur et incorporant chacune un réservoir intermédiaire précité, caractérisée en ce que chaque réservoir intermédiaire renferme une paroi mobile ou déformable séparant deux chambres adjacentes, une chambre de produit de revêtement insérée dans la branche correspondante et une chambre d'actionnement remplie d'un volume contrôlable de liquide en étant connectée à des moyens d'alimentation à débit contrôlé d'un tel liquide et en ce que chaque chambre d'actionnement est reliée à une pompe par l'intermédiaire d'un conduit en matériau isolant, ladite pompe étant interconnectée entre ce conduit et un réservoir de liquide d'actionnement isolant.

L'installation qui vient d'être définie ci-dessus convient particulièrement au cas de la projection par voie électrostatique d'un produit de revêtement conducteur, tel que par exemple une peinture à base d'eau.

L'invention sera mieux comprise et d'autres avantages de celle-ci apparaîtront plus clairement à la lumière de la description qui va suivre d'une installation conforme à son principe, donnée uniquement à titre d'exemple et faite en référence au dessin dans lequel:
- la figure unique est un schéma de principe d'une installation de projection de produit de revêtement mettant en oeuvre les perfectionnements de l'invention.

L'installation comporte une unité de changement de produit de revêtement 211, connue en soi, encore appelée unité de changement de couleur et au moins un projecteur électrostatique 213 isolé de la terre et relié à une source de haute tension 214 réglable et/ou interruptible, susceptible d'être mise hors service en dehors de périodes de projection du produit.

L'installation comporte deux branches de distribution analogues 200a, 200b incorporant chacune un réservoir intermédiaire 212a, 212b, respectivement. Ces deux branches sont agencées en parallèle entre l'unité de changement de produit de revêtement 211 et le projecteur électrostatique 213.

Dans la suite de la description, les éléments analogues appartenant à telle ou telle branche de distribution porteront les mêmes références numériques avec l'indice a ou b, respectivement.

Chaque réservoir intermédiaire 212a, 212b comporte une chambre de produit de revêtement 216a, 216b à volume variable, insérée entre la sortie de l'unité de changement de couleur 211 et le projecteur électrostatique 213. Dans l'exemple décrit, le projecteur 213 est du type connu à "bol" tournant. Il comporte deux buses dirigées vers la partie tournante et susceptibles de projeter le produit de revêtement dans ladite partie tournante. Les deux buses correspondent aux deux branches de distribution mentionnées ci-dessus.

Chaque réservoir intermédiaire est relié à l'unité de changement de couleur par l'intermédiaire d'un conduit 218a, 218b en matériau isolant et d'une vanne commandée 219a 219b située à proximité immédiate du réservoir intermédiaire et commandant l'introduction du produit de revêtement dans la chambre 216a, 216b correspondante. Une sortie de cette même chambre est reliée au projecteur par une vanne commandée 220a, 220b, située à proximité immédiate du réservoir intermédiaire correspondant et un conduit en matériau isolant 224a, 224b. Du côté du projecteur 213, des vannes commandées 226a, 226b sont respectivement insérées entre les conduits 224a, 224b et le projecteur. Une autre vanne commandée 221a, 221b est interconnectée entre chaque conduit 218a, 218b, respectivement et un conduit d'évacuation 217a, 217b en matériau isolant. Les vannes 221a, 221b sont à proximité des vannes 219a, 219b, respectivement. Ces deux conduits d'évacuation débouchent dans un conduit commun relié à des moyens de purge 222 reliés à la terre. Les vannes 226a, 226b sont à proximité immédiate du projecteur et montées sur un même bloc 227 que le projecteur isolé de la terre. L'extrémité de chaque conduit 224a, 224b, connectée à la vanne 226a, 226b est aussi connectée aux moyens de purge 222 via une vanne commandée 228a, 228b portée par le bloc 227 et un conduit en matériau isolant 229a, 229b, respectivement. Ces deux conduits se rejoignent en un conduit commun 229 relié aux moyens de purge 222 mentionnés ci-dessus. Les deux réservoirs intermédaires 212a, 212b font partie d'un ensemble 230, ici installé à poste fixe, électriquement isolé de la terre. Les deux réservoirs intermédiaires sont également isolés l'un de l'autre. Les vannes 219, 220 et 221 font aussi partie de cet ensemble isolé ainsi que des vannes d'injection de produit de nettoyage 232a, 232b, commandées. Les vannes 232a (ici au nombre de deux) associées au réservoir 212a ont leurs entrées interconnectées et alimentées en commun par une unité de nettoyage 234a (extérieure et reliée à la terre) via un conduit en matériau isolant 233a. De même, les vannes 232b associées au réservoir intermédiaire 212b ont leurs entrées interconnectées et alimentées en commun par une unité de nettoyage 234b, via un conduit en matériau isolant 233b. Les vannes 232 sont respectivement reliées à des injecteurs (non visibles sur le schéma) débouchant dans la chambre de produit de revêtement 216 correspondante en des emplacements et suivant des orientations choisies. Chacune de ces vannes ainsi intercalée entre une unité de nettoyage 234a ou 234b et un injecteur, est ici directement montée sur le côté du boîtier du réservoir intermédiaire, à proximité immédiate de l'injecteur correspondant. Une vanne d'évacuation 223a, 223b est connectée entre la chambre 216a, 216b et le conduit d'évacuation 217a, 217b, respectivement. Une vanne de dérivation 225a, 225b est connectée entre les entrées communes des vannes 232a, 232b et le conduit d'évacuation 217a, 217b, respectivement. Chaque unité de nettoyage 234a, 234b et d'autres qui seront mentionnées plus loin, comporte des moyens de connexion commandés, constitués ici par des vannes 240, 241, aptes à mettre successivement et séquentiellement en communication avec la chambre 216 (via le conduit 233) soit un circuit de circulation de produit de nettoyage 242, sous pression, soit un circuit de distribution d'air comprimé 243. Dans le cas d'une peinture à base d'eau, le produit de nettoyage peut être de l'eau additionnée d'alcool.

Chaque réservoir intermédiaire 212a, 212b renferme une paroi mobile constituée d'une membrane déformable 245a, 245b en forme de disque, séparant l'espace interne du réservoir intermédiaire en deux chambres adjacentes, la chambre de produit de revêtement 216a, 216b avec laquelle communiquent les vannes 219, 220, 223 et 232 et une chambre d'actionnement 246a, 246b, respectivement, dont le rôle sera analysé plus loin. Les chambres 216 et 246 ont chacune la forme d'une calotte sphérique lorsque la membrane est dans sa position médiane en l'absence de contrainte, comme représenté sur le dessin. Le rayon de courbure de la paroi fixe de chaque chambre est déterminé pour que la membrane puisse s'appliquer contre cette paroi, si nécessaire, et réduire ainsi le volume de ladite chambre à une valeur résiduelle pratiquement nulle. Les deux injecteurs sont sensiblement diamétralement opposés et débouchent dans la chambre 216, le long du périmètre de la membrane et à proximité de celle-ci. Ils peuvent être orientés approximativement tangentiellement. Leur rôle est de créer des mouvements tourbillonnaires d'air et/ou de produit de nettoyage dans la chambre 216 pour obtenir un nettoyage rapide et efficace.

Une vanne commandée 231a, 231b, située au voisinage de la vanne 220a, 220b est connectée entre le conduit 224a, 224b et une unité de nettoyage 235a, 235b via un conduit 237a, 237b en matériau isolant, respectivement. Le projecteur 213 est susceptible d'être mis en communication par une vanne commandée 248a et un conduit 249a en matériau isolant avec une unité de nettoyage 250a. La vanne 248a est connectée à la sortie de la vanne 226a et à proximité immédiate de celle-ci. De même, le projecteur 213 est susceptible d'être mis en communication, par une vanne commandée 248b et un conduit 249b en matériau isolant avec une unité de nettoyage 250b. La vanne 248b est connectée à la sortie de la vanne 226b et à proximité immédiate de celle-ci. Les vannes 248a, 248b sont portées par le bloc isolant 227. Les unités de nettoyage 250a, 250b sont donc plus spécifiquement chargées de nettoyer le projecteur 213, alternativement, au cours de cycles de changement de couleur successifs.

De façon connue, l'unité de changement de produit de revêtement 211 comporte un ensemble de vannes de selection 210 permettant de mettre son collecteur de sortie 252 (relié aux conduits 218a et 218b par l'intermédiaire d'une vanne à trois voies 215) en communication avec l'un des circuits suivants:
- soit un circuit de circulation de produit de revêtement 254A, 254B ... chaque circuit correspondant à une couleur donnée,
- soit le circuit de circulation de produit de nettoyage 242,
- soit le circuit de distribution d'air comprimé 243.

Des vannes de séchage commandées 238a, 238b sont interconnectées entre le circuit de distribution d'air comprimé 243 et chacune des sorties de la vanne à trois voies 215, respectivement.

Selon une solution avantageuse, au moins l'un des conduits en matériau isolant reliant l'unité de changement de couleur 211 ou une unité de nettoyage 234, 235, 250, à I'ensemble isolé 230, comporte un tronçon S conformé en serpentin. Dans l'exemple décrit, un tel tronçon en serpentin est prévu sur chacun de ces conduits 218, 233, 237 et 249. Des tronçons S en serpentin analogues sont prévus sur les conduits 217 et 229 faisant retour vers les moyens de purge 222 et sur les conduits 224 reliant les réservoirs intermédiaires au projecteur. Chaque serpentin S est de préférence orienté de façon que son axe soit sensiblement horizontal. On empêche ainsi la formation d'un film continu de liquide à l'intérieur du conduit lorsqu'il n'est pas plein. Le "chemin" électrique est ainsi coupé à chaque spire et les gouttelettes de liquide résiduel sont "piégées" en attendant leur évaporation complète dans les parties sensiblement horizontales du serpentin. Pour accélérer le séchage, on prévoit des moyens pour souffler de l'air en permanence dans les conduits en matériau isolant précités, pendant au moins une partie du temps pendant lequel la haute tension est appliquée à l'une ou l'autre des branches de distribution 200a, 200b, via le projecteur 213, porté à la haute tension et le produit de revêtement conducteur. Ceci est réalisé en laissant certaines des vannes décrites ci-dessus ouvertes pour laisser circuler l'air dans ces conduits entre le circuit de distribution d'air 243 et les moyens de purge 222.

La chambre d'actionnement 246a, 246b de chaque réservoir intermédiaire 212a, 212b est remplie d'un volume variable de liquide d'actionnement par l'intermédiaire de moyens d'alimentation à débit contrôlé 260. Ces moyens d'alimentation comprennent un réservoir 258 pour le stockage de liquide d'actionnement 257, une pompe 261 connectée entre ce réservoir et l'entrée d'une vanne à trois voies 264 et deux conduits en matériau isolant 259a, 259b reliés respectivement à chacune des sorties de la vanne à trois voies 264. Ces deux conduits débouchent respectivement dans les chambres d'actionnement 246a, 246b. Des capteurs de débit 262a, 262b sont respectivement insérés dans les conduits 259a, 259b. Il s'agit ici de capteurs "volumétriques" dont la structure est très semblable à celle d'une pompe à engrenage. La pompe 261 est également, de préférence, une pompe volumétrique telle que par exemple une pompe à engrenage. Elle est entraînée par un moteur synchrone autopiloté M et protégée contre les surpressions par un limiteur 280. Des vannes de retour 266a, 266b, commandées sont respectivement interconnectées entre chacune des sorties de la vanne à trois voies 264 et le réservoir 258. Les éléments des moyens d'alimentation 260 sont à la terre de même que le réservoir 258. Le liquide 257 est un liquide isolant, newtonien, tel que de l'huile, de sorte qu'aucune précaution particulière n'est à prendre en ce qui concerne l'isolation électrique entre lesdits moyens d'alimentation, le réservoir 258 et les réservoirs intermédiaires 212.

L'installation comprend aussi des moyens d'asservissement du débit de liquide lorsque celui-ci s'écoule vers l'une ou I'autre des chambres 246a, 246b. Ces moyens d'asservissement incluent les capteurs 262a, 262b et commandent la pompe 261. Ils comportent des transducteurs 268a, 268b couplés respectivement aux capteurs 262a, 262b et délivrent des signaux électriques exploitables, un comparateur 269 et un ordinateur 270. Le signal de consigne du comparateur est élaboré par l'ordinateur. La sortie du comparateur 269 est appliquée à une entrée de commande du moteur M qui entraîne la pompe 261. Les signaux délivrés par les capteurs 262a, 262b sont alternativement sélectionnés par l'ordinateur et appliqués au comparateur 269. Les capteurs de débit 262a, 262b sont utilisables quel que soit le sens de circulation du liquide d'actionnement dans les conduits 259a, 259b, respectivement. Dans un sens correspondant au remplissage d'une chambre 246, le capteur fait partie de la chaîne d'asservissement du débit de la pompe. Dans l'autre sens de circulation, il mesure seulement la quantité de liquide retournant au réservoir 258, ce qui permet de connaître à tout moment le volume de produit de revêtement introduit dans la chambre 216 correspondante. L'ordinateur 270 contrôle aussi le séquencement de toutes les vannes de l'installation et sélectionne le transducteur 268a, 268b selon qu'il s'agit de remplir la chambre d'actionnement 246a ou 246b. Ainsi, l'ordinateur 270 peut contenir et/ou recevoir toutes les données permettant de déterminer la loi de variation du débit du produit de revêtement lorsqu'il est refoulé vers le projecteur 213, en agissant sur le remplissage de la chambre d'actionnement 246a, 246b correspondante. Inversement, lorsque le produit de revêtement est admis dans un réservoir intermédiaire, I'ordinateur contrôle le remplissage de la chambre 216a, 216b en pilotant l'ouverture de la vanne 266a, 266b de la vanne 210 et de la vanne 219a, 219b correspondante ainsi que le positionnement de la vanne à trois voies 264 et en contrôlant la quantité de produit de revêtement introduite dans une chambre 216 via la mesure de la quantité de liquide d'actionnement faisant retour au réservoir.

Le fonctionnement de l'installation, qui vient d'être décrite, est le suivant.

Comme mentionné précédemment, l'ordinateur 270 est programmé pour commander le séquencement de toutes les vannes selon un enchaînement qui va maintenant être décrit.

On suppose que le projecteur 213 est alimenté par du produit de revêtement contenu dans le réservoir intermédiaire 212b. Dans ce cas, les vannes 232b, 219b et 223b sont fermées. Les vannes 220b et 226b sont ouvertes. La pompe 261 refoule du liquide d'actionnement dans le conduit 259b via la vanne à trois voies 264 et le capteur de débit 262b. Le produit de revêtement est donc refoulé dans le conduit 224b et la chambre d'actionnement 246b se remplit de liquide d'actionnement. Le produit de revêtement est donc appliqué par le projecteur électrostatique 213 porté à la haute tension. Pendant ce temps, un autre produit de revêtement délivré par l'unité de changement de produit de revêtement 211 traverse la vanne à trois voies 215 et s'écoule dans le conduit 218a. Le produit de revêtement est introduit dans la chambre 216a par la vanne 219a ouverte. Dans le même temps, le liquide d'actionnement est expulsé de la chambre 246a et fait retour au réservoir 258 en traversant le capteur de débit 262a et la vanne 266a. Pendant ce même temps, l'isolation est maintenue dans le conduit 218b par une circulation d'air s'écoulant depuis la vanne 238b, ouverte, jusqu'au moyen de purge 222, la vanne 221b étant ouverte.

Vers la fin de la période d'utilisation du réservoir intermédiaire 212b et lorsqu'une quantité prédéterminée de produit de revêtement a été introduite dans le réservoir intermédiaire 212a, la vanne 219a se ferme et du produit de nettoyage puis de l'air circulent dans le conduit 218a, à partir de l'unité de changement de produit de revêtement jusqu'au moyen de purge 222, la vanne 221a étant ouverte.

Lorsque le projecteur ne se trouve en regard d'aucun objet à peindre, on procède au nettoyage et au séchage du projecteur 213 lui-même, à partir de l'unité de nettoyage 250b et du conduit 249b, la vanne 248b étant ouverte et la vanne 226b étant fermée. On procède simultanément au nettoyage du conduit 224b à partir de l'unité de nettoyage 235b, le produit de nettoyage et l'air s'écoulant successivement à travers le conduit 237b et la vanne 231b, la vanne 228b étant ouverte vers les moyens de purge. Pendant le même temps, on commence à faire circuler du nouveau produit de revêtement au travers du conduit 224a en introduisant du liquide d'actionnement dans la chambre 246a, la vanne 226a étant ouverte et les deux vannes 248a et 228a étant fermées.

Lorsqu'on rétablit la haute tension, la pulvérisation du nouveau produit de revêtement peut immédiatement commencer, le conduit 218a étant maintenu isolé par une circulation d'air au travers des vannes 238a et 221a, la vanne 219a étant fermée. Dans le même temps, on procède au nettoyage du réservoir intermédiaire 212b désormais isolé de la haute tension. Ce nettoyage se fait à partir de l'unité de nettoyage 234b, les vannes 232b et 223b étant les seules ouvertes pour permettre la circulation de produit de nettoyage et d'air, alternativement.

Tandis que le projecteur 213 est toujours alimenté par du produit de revêtement provenant du réservoir intermédiaire 212a, un nouveau produit de revêtement est introduit dans le réservoir intermédiaire 212b. Ce produit de revêtement s'écoule depuis l'unité de changement de revêtement 211, traverse la vanne à trois voies 215 et le conduit 218b, la vanne 219b étant ouverte. Le liquide d'actionnement est refoulé vers le réservoir 258 via le conduit 259b, le capteur de débit 252b et la vanne 266b. Lorsqu'une quantité prédéterminée de liquide d'actionnement a été refoulée vers le réservoir (ce qui est mesuré par le capteur de débit 262b) l'ordinateur commande la fermeture de la vanne 266b, de la vanne 219b et de la vanne 210 correspondante. Le réservoir intermédiaire 212b est alors plein et prêt à une nouvelle utilisation. A ce moment, le conduit 218b commence à être nettoyé à partir de l'unité de changement de produit de revêtement 211, la vanne 221b étant ouverte.

De nouveau, lorsque le projecteur ne se trouve devant aucun objet à peindre, la haute tension est coupée et on commence le nettoyage du projecteur à travers le conduit 249a et le nettoyage du conduit 224a à partir de l'unité de nettoyage 235a. Du liquide d'actionnement est injecté dans la chambre 246b du réservoir intermédiaire 212b pour amorcer l'évacuation du nouveau produit de revêtement vers le projecteur. Les vannes 248a et 228a sont alors fermées et le projecteur 213 est prêt à peindre un nouvel objet à partir d'un produit de revêtement provenant du réservoir intermédiaire 212b. Les mêmes opérations se renouvellent alors dans le même ordre indiqué ci-dessus.

## Revendications

1. Installation de projection de produit de revêtement comportant au moins un projecteur (213) relié à une source de haute tension (214) réglable ou interruptible et placé en regard d'un emplacement ou trajet de passage d'un objet à revêtir et des réservoirs intermédiaires (212a, 212b) susceptibles de recevoir chacun une quantité prédéterminée d'un tel produit et connecté pour alimenter ledit projecteur, comportant deux branches de distribution (200a, 200b) dudit produit de revêtement, composées de conduits en matériau isolant et agencées en parallèle entre une unité de changement de produit de revêtement (211) et ledit projecteur (213) et incorporant chacune un réservoir intermédiaire précité, caractérisée en ce que chaque réservoir intermédiaire renferme une paroi mobile ou déformable (245a, 245b) séparant deux chambres adjacentes, une chambre de produit de revêtement insérée dans la branche correspondante et une chambre d'actionnement (246a, 246b) remplie d'un volume contrôlable de liquide (257) en étant connectée à des moyens d'alimentation à débit contrôlé (260) d'un tel liquide et en ce que chaque chambre d'actionnement (246a, 246b) est reliée à une pompe (261) par l'intermédiaire d'un conduit en matériau isolant (259a, 259b), ladite pompe étant interconnectée entre ce conduit et un réservoir de liquide d'actionnement isolant.

2. Installation de projection de produit de revêtement selon la revendication 1, caractérisée en ce qu'une sortie de produit de revêtement de chaque réservoir intermédiaire (212) est connectée audit projecteur par un conduit en matériau isolant (224a, 224b) spécifique, via des vannes commandées (220a, 220b, 226a, 226b) respectivement situées à proximité dudit réservoir intermédiaire et à proximité dudit projecteur.

3. Installation de projection de produit de revêtement selon la revendication 1 ou 2, caractérisée en ce que ladite pompe est reliée aux deux chambres d'actionnement (246a, 246b) par l'intermédiaire de deux conduits en matériau isolant respectifs et d'une vanne de sélection (264).

4. Installation de projection de produit de revêtement selon la revendication 3, caractérisée en ce que ladite vanne de sélection (264) est une vanne à trois voies dont les deux sorties sont respectivement reliées auxdits conduits (259a, 259b).

5. Installation de projection de produit de revêtement selon la revendication 4, caractérisée en ce que des capteurs de débit (262a, 262b) sont insérés dans ces deux conduits (259a, 259b), respectivement, et en ce qu'elle comporte en outre des moyens d'asservissement de ladite pompe (261), incluant ces deux capteurs de débit.

6. Installation de projection de produit de revêtement selon l'une des revendications 3 à 5, caractérisée en ce que des vannes de retour commandées (266a, 266b) sont interconnectées entre ces conduits (259a, 259b) et le réservoir (258) dudit liquide d'actionnement.

7. Installation de projection de produit de revêtement, selon l'une des revendications précédentes, caractérisée en ce que ladite pompe (261) est une pompe volumétrique, de préférence du type à engrenage, entraînée par un moteur piloté par lesdits moyens d'asservissement.

8. Installation de projection de produit de revêtement, selon l'une des revendications précédentes, caractérisée en ce qu'elle comprend des unités de nettoyage (235a, 235b), respectivement reliées par des conduits respectifs (237a, 237b) en matériau isolant, aux conduits (224a, 224b) reliant les sorties desdits réservoirs intermédiaires audit projecteur, les connexions étant réalisées à proximité des sorties des réservoirs intermédiaires, via des vannes commandées.

9. Installation de projection de produit de revêtement selon l'une des revendications précédentes, caractérisée en ce qu'elle comprend des unités de nettoyage (234a, 234b), respectivement reliées par des conduits respectifs (233a, 233b) en matériau isolant auxdites chambres de produits de revêtement (216a, 216b) par l'intermédiaire de vannes commandées (232a, 232b) situées à proximité desdits réservoirs intermédiaires.

10. Installation de projection de produit de revêtement selon la revendication 9, caractérisée en ce que ces vannes (232a, 232b) sont respectivement reliées à des injecteurs débouchant dans la chambre de produit de revêtement (216a, 216b) correspondante en des emplacements et suivant des orientations choisies.

11. Installation de projection de produit de revêtement selon la revendication 10, caractérisée en ce que chacune de ces vannes est directement montée sur le côté du boîtier du réservoir intermédiaire correspondant à proximité immédiate de l'injecteur correspondant.

12. Installation de projection de produit de revêtement selon l'une des revendications précédentes, caractérisée en ce qu'elle comprend des unités de nettoyage (250a, 250b), respectivement reliées audit projecteur par des conduits respectifs (249a, 249b) en matériau isolant par l'intermédiaire de vannes commandées (248a, 248b) situées à proximité dudit projecteur.

13. Installation de projection de produit de revêtement selon l'une des revendications précédentes, caractérisée en ce qu'un conduit d'évacuation en matériau isolant (217a, 217b) est connecté entre un réservoir intermédiaire correspondant et des moyens de purge (222) reliés à la terre, par l'intermédiaire d'une vanne d'évacuation (223a, 223b) correspondante.

14. Installation de projection de produit de revêtement selon l'une des revendications 1, 2, 8, 9, 12 et 13, caractérisée en ce qu'au moins un conduit en matériau isolant cité comporte un tronçon formé en serpentin (S) de préférence agencé de façon que son axe soit sensiblement horizontal.

15. Installation de projection de produit de revêtement selon l'une des revendications précédentes, caractérisée en ce qu'elle comporte des moyens pour souffler de l'air dans des conduits en matériau isolant précités pendant au moins une partie du temps pendant lequel la haute tension est appliquée audit projecteur.

16. Installation de projection de produit de revêtement selon l'une des revendications précédentes, caractérisée en ce que ladite paroi mobile de chaque réservoir intermédiaire est une membrane déformable (245a, 245b).

## Patentansprüche

1. Anlage zum Aufsprühen eines Beschichtungsproduktes mit mindestens einem Sprühgerät (213), das mit einer regelbaren oder abschaltbaren Hochspannungsquelle (214) verbunden ist und das gegenüber einem Ort, an dem sich ein zu beschichtender Gegenstand befindet, oder gegenüber einer Förderbahn für den zu beschichtenden Gegenstand angeordnet ist, mit Zwischenbehältern (212a, 212b), die jeweils eine festgelegte Menge eines derartigen Produktes aufnehmen können und angeschlossen sind, um das Sprühgerät zu versorgen, und mit zwei aus Leitungen aus isolierendem Material zusammengesetzten Zweigen (200a, 200b) zur Verteilung des Beschichtungsproduktes, die parallel zueinander zwischen einer Einheit (211) zum Wechsel des Beschichtungsproduktes und dem Sprühgerät (213) angeordnet sind und jeweils einen Zwischenbehälter umfassen, dadurch gekennzeichnet, daß jeder Zwischenbehälter eine bewegliche oder verformbare Wand (245a, 245b) enthält, die zwei benachbarte Kammern, eine in dem entsprechenden Zweig befindliche Beschichtungsproduktkammer und eine Betätigungskammer (246a, 246b), die dadurch mit einem kontrollierbaren Volumen an Flüssigkeit (257) gefüllt ist, daß sie an eine Versorgungseinrichtung (260) mit kontrolliertem Durchfluß einer derartigen Flüssigkeit angeschlossen ist, voneinander trennt, und daß jede Betätigungskammer (246a, 246b) über eine Leitung aus isolierendem Material (259a, 259b) mit einer Pumpe (261) verbunden ist, wobei die Pumpe zwischen diese Leitung und einen Behälter für eine isolierende Betätigungsflüssigkeit geschaltet ist.

2. Anlage zum Aufsprühen eines Beschichtungsproduktes nach Anspruch 1, dadurch gekennzeichnet, daß ein Beschichtungsproduktauslaß jedes Zwischenbehälters (212) über eine eigene Leitung (224a, 224b) aus isolierendem Material über gesteuerte Ventile (220a, 220b; 226a, 226b), die in der Nähe des Zwischenbehälters bzw. in der Nähe des Sprühgerätes angeordnet sind, mit den Sprühgerät verbunden ist.

3. Anlage zum Aufsprühen eines Beschichtungsproduktes nach Anspruch 1 oder 2, dadurch gekennzeichnet, daß die Pumpe über zwei Leitungen aus jeweils isolierendem Material und einen Wahlschieber (264) mit den zwei Betätigungskammern (246a, 246b) verbunden ist.

4. Anlage zum Aufsprühen eines Beschichtungsproduktes nach Anspruch 3, dadurch gekennzeichnet, daß der Wahlschieber (264) ein 3-Wege-Ventil ist, dessen zwei Ausgänge jeweils mit den Leitungen (259a, 259b) verbunden sind.

5. Anlage zum Aufsprühen eines Beschichtungsproduktes nach Anspruch 4, dadurch gekennzeichnet, daß in diese zwei Leitungen (259a, 259b) jeweils Durchflußmesser (262a, 262b) eingefügt sind, und daß sie des weiteren eine diese Durchflußmesser umfassende Einrichtung zur Regelung der Pumpe (261) aufweist.

6. Anlage zum Aufsprühen eines Beschichtungsproduktes nach einem der Ansprüche 3 bis 5, dadurch gekennzeichnet, daß zwischen diese Leitungen (259a, 259b) und den Betätigungsflüssigkeitsbehälter (258) gesteuerte Rücklaufventile (266a, 266b) geschaltet sind.

7. Anlage zum Aufsprühen eines Beschichtungsproduktes nach einem der vorhergehenden Ansprüche, dadurch gekennzeichnet, daß die Pumpe (261) eine Verdrängerpumpe, insbesondere eine Zahnradpumpe ist, die von einem von der Regelungseinrichtung gesteuerten Motor angetrieben ist.

8. Anlage zum Aufsprühen eines Beschichtungsproduktes nach einem der vorhergehenden Ansprüche, dadurch gekennzeichnet, daß sie Reinigungseinheiten (235a, 235b) umfaßt, die jeweils über entsprechende Leitungen (237a, 237b) aus isolierendem Material mit den Leitungen (224a, 224b) verbunden sind, die die Ausgänge der Zwischenbehälter mit dem Sprühgerät verbinden, wobei die Verbindungen von gesteuerten Ventilen in der Nähe der Ausgänge der Zwischenbehälter hergestellt werden.

9. Anlage zum Aufsprühen eines Beschichtungsproduktes nach einem der vorhergehenden Ansprüche, dadurch gekennzeichnet, daß sie Reinigungseinheiten (234a, 234b) aufweist, die jeweils über entsprechende Leitungen (233a, 233b) aus isolierendem Material über in der Nähe der Zwischenbehälter angeordnete gesteuerte Ventile (232a, 232b) mit den Beschichtungsproduktkammern (216a, 216b) verbunden sind.

10. Anlage zum Aufsprühen eines Beschichtungsproduktes nach Anspruch 9, dadurch gekennzeichnet, daß diese Ventile (232a, 232b) jeweils mit Injektoren verbunden sind, die an bestimmten Stellen und in bestimmten Richtungen in die entsprechende Beschichtungsproduktkammer (216a, 216b) münden.

11. Anlage zum Aufsprühen eines Beschichtungsproduktes nach Anspruch 10, dadurch gekennzeichnet, daß jedes dieser Ventile direkt an der Seite des entsprechenden Zwischenbehältergehäuses in unmittelbarer Nähe des entsprechenden Injektors angebracht ist.

12. Anlage zum Aufsprühen eines Beschichtungsproduktes nach einem der vorhergehenden Ansprüche, dadurch gekennzeichnet, daß sie Reinigungseinheiten (250a, 250b) aufweist, die jeweils durch entsprechende Leitungen (249a, 249b) aus isolierendem Material über in der Nähe des Sprühgerätes angeordnete, gesteuerte Ventile (248a, 248b) mit dem Spritzgerät verbunden sind.

13. Anlage zum Aufsprühen eines Beschichtungsproduktes nach einem der vorhergehenden Ansprüche, dadurch gekennzeichnet, daß eine Ablaßleitung (217a, 217b) aus isolierendem Material einen entsprechenden Zwischenbehälter über ein entsprechendes Ablaßventil (223a, 223b) mit einer geerdeten Entleerungseinheit (222) verbindet.

14. Anlage zum Aufsprühen eines Beschichtungsproduktes nach einem der Ansprüche 1, 2, 8, 9, 12 oder 13, dadurch gekennzeichnet, daß mindestens eine der Leitungen aus isolierendem Material einen schlangenförmig ausgebildeten Abschnitt (S) umfaßt, dessen Achse vorzugsweise im wesentlichen horizontal ausgerichtet ist.

15. Anlage zum Aufsprühen eines Beschichtungsproduktes nach einem der vorhergehenden Ansprüche, dadurch gekennzeichnet, daß sie eine Einrichtung zum Blasen von Luft durch die Leitungen aus isolierendem Material während mindestens eines Teils der Zeit aufweist, während der die Hochspannung an das Sprühgerät angelegt ist.

16. Anlage zum Aufspühen eines Beschichtungsproduktes nach einem der vorhergehenden Ansprüche, dadurch gekennzeichnet, daß die bewegliche Wand jedes Zwischenbehälters eine verformbare Membran (245a, 245b) ist.

## Claims

1. A coating product spraying installation comprising at least one sprayer (213) connected to a controllable or interruptable high voltage source (214) and disposed facing a location or path of movement of an object to be coated and intermediate tanks (212a, 212b) each capable of receiving a predetermined amount of such a product and connected to feed said sprayer, comprising two branches (200a, 200b) for distribution of said coating product, which are composed of conduits of insulating material and arranged in parallel between a coating product change unit (211) and said sprayer (213) and each incorporating a said intermediate tank, characterised in that each intermediate tank encloses a movable or deformable wall (245a, 245b) separating two adjacent chambers, a coating product chamber disposed in the corresponding branch and an actuation chamber (246a, 246b) filled with a controllable volume of liquid (257) by being connected to means (260) for a feed of such a liquid at a controlled flowrate, and that each actuation chamber (246a, 246b) is connected to a pump (261) by way of a conduit (259a, 259b) of insulating material, said pump being interconnected between said conduit and an insulating actuation liquid tank.

2. A coating product spraying installation according to claim 1 characterised in that a coating product outlet of each intermediate tank (212) is connected to said sprayer by a specific conduit (224a, 224b) of insulating material by way of controlled valves (220a, 220b, 226a, 226b) which are respectively disposed in the vicinity of said intermediate tank and in the vicinity of said sprayer.

3. A coating product spraying installation according to claim 1 or claim 2 characterised in that said pump is connected to the two actuation chambers (246a, 246b) by way of two respective conduits of insulating material and a selector valve (264).

4. A coating product spraying installation according to claim 3 characterised in that said selector valve (264) is a three-way valve of which the two outlets are respectively connected to said conduits (259a, 259b).

5. A coating product spraying installation according to claim 5 characterised in that flowrate sensors (262a, 262b) are inserted into said two conduits (259a, 259b) respectively and that it further comprises means for control of said pump (261), including said two flowrate sensors.

6. A coating product spraying installation according to one of claims 3 to 5 characterised in that controlled return valves (266a, 266b) are interconnected between said conduits (259a, 259b) and the tank (258) for said actuation liquid.

7. A coating product spraying installation according to one of the preceding claims characterised in that said pump (261) is a positive displacement pump, preferably of gear type, which is driven by a motor under pilot control by said control means.

8. A coating product spraying installation according to one of the preceding claims characterised in that it comprises cleaning units (235a, 235b) which are respectively connected by respective conduits (237a, 237b) of insulating material to the conduits (224a, 224b) connecting the outlets of said intermediate tanks to the sprayer, the connections being made in the vicinity of the outlets of the intermediate tanks by way of controlled valves.

9. A coating product spraying installation according to one of the preceding claims characterised in that it comprises cleaning units (234a, 234b) respectively connected by respective conduits (233a, 233b) of insulating material to said coating product chambers (216a, 216b) by way of controlled valves (232a, 232b) disposed in the vicinity of said intermediate tanks.

10. A coating product spraying installation according to claim 9 characterised in that said valves (232a, 232b) are respectively connected to injectors opening into the corresponding coating product chamber (216a, 216b) at selected locations and with selected orientations.

11. A coating product spraying installation according to claim 10 characterised in that each of said valves is mounted directly on the side of the casing of the corresponding intermediate tank in the immediate vicinity of the corresponding injector.

12. A coating product spraying installation according to one of the preceding claims characterised in that it comprises cleaning units (250a, 250b) respectively connected to said sprayer by respective conduits (249a, 249b) of insulating material by way of controlled valves (248a, 248b) disposed in the vicinity of said sprayer.

13. A coating product spraying installation according to one of the preceding claims characterised in that an evacuation conduit (217a, 217b) of insulating material is connected between a corresponding intermediate tank and earthed purge means (222) by way of a corresponding evacuation valve (223a, 223b).

14. A coating product spraying installation according to one of claims 1, 2, 8, 9, 12 and 13 characterised in that at least one said conduit of insulating material comprises a portion of serpentine configuration (S) which is preferably so arranged that its axis is substantially horizontal.

15. A coating product spraying installation according to one of the preceding claims characterised in that it comprises means for blowing air into conduits of insulating material as aforesaid during at least a part of the time during which the high voltage is applied to said sprayer.

16. A coating product spraying installation according to one of the preceding claims characterised in that said movable wall of each intermediate tank is a deformable diaphragm (245a, 245b).
